# DEMANDE DE BREVET EUROPEEN

(11) **EP 2 044 865 A1**
(43) Date de publication de la demande: **08.04.2009**
(21) Numéro de dépôt: 07301419.3
(22) Date de dépôt: 01.10.2007
(51) Int. Cl.: A47F 5/11, B65D 5/50

(54) **Cale de présentoir publicitaire**

(71) Demandeur: Les Ateliers Marina, 91120 Villebon Sur Yvette (FR)
(72) Inventeur: La désignation de l'inventeur n'a pas encore été déposée
(74) Mandataire: Tezier Herman, Béatrice

(57) **Abrégé**

L'invention concerne une cale (6) destinée au calage d'objets dans un présentoir publicitaire, comprenant une plaque de carton présentant deux lignes parallèles de pliage (64, 65) s'étendant entre deux de ses bords, les lignes de pliage étant formées par un affaiblissement de la section de la plaque et étant disposées de sorte que le pliage de la plaque selon ces lignes forme un volume, la plaque présentant en outre deux lignes de prédécoupe parallèles (61) s'étendant entre deux de ses bords, les lignes de prédécoupe (61) étant adaptées pour permettre le pliage ou la découpe manuelle d'une partie de la plaque de façon à faire varier au moins une dimension du volume formé lors du pliage de la plaque selon les lignes de pliage.

## Description

L'invention concerne la présentation de produits chez des distributeurs, et en particulier les présentoirs de publicité sur lieu de vente (PLV).

Un exemple de présentoir publicitaire connu est illustré à la figure 1. Un tel présentoir est généralement disposé au bout d'un rayon afin d'attirer l'attention des clients. Un tel présentoir est destiné à la fois à mettre en valeur les produits qu'il contient, par exemple des cosmétiques, et à laisser ces produits accessibles aux clients. Un tel présentoir 1 présente généralement une structure porteuse en carton munie d'un fond et de deux montants latéraux. Le présentoir 1 est surmonté d'un panneau 4 comportant des mentions publicitaires ou des logos. Des étagères 2 et 3 peuvent s'étendre entre les montants latéraux et être accessibles par des ouvertures frontales. Les étagères 2 et 3 présentent respectivement des butées frontales 21 et 31 empêchant la chute des objets. L'étagère 2 supporte des produits de tailles distinctes 51 et 52. Un étai en carton 32 est intercalé entre les étagères 2 et 3. L'étai 32 permet d'une part de soutenir l'étagère 2 et d'autre part de former une séparation entre différents types d'objets à entreposer sur l'étagère 3. Une cale de fond en carton 33 est disposée sur l'étagère 3 et permet de rapprocher les objets de la butée frontale 31. Pour un nombre donné de produits à disposer sur un emplacement donné de l'étagère 3, un espace reste ménagé entre les produits et le fond du présentoir 1. La cale de fond 33 présente une profondeur adéquate pour combler cette espace.

Une même société commercialise généralement plusieurs types de produits sous différentes marques. En particulier, certains fabricants de produits cosmétiques commercialisent à la fois des flacons de shampoing, des déodorants ou des produits de soin pour la peau. Ces produits présentent des conditionnements distincts et par conséquent une grande variété de dimensions. Par ailleurs, la gamme de produits commercialisés sous une même marque peut être importante et peut comporter des types de produits distincts de dimensions distinctes : un savon, un shampoing, un après-shampoing ou un gel douche présenteront par exemple chacun une dimension distincte de celle des autres. En outre, pour une même gamme de produits, différentes tailles de présentoirs sont utilisées par les fabricants.

Pour former des cales de fond ou des cales de séparation entre les produits à placer dans de tels présentoirs, on utilise des plaques de cartons. Les plaques de carton sont généralement pliées selon des marques prédéfinies pour former des parallélépipèdes rectangles. Pour former une cale parallélépipède d'un format donné, on utilise un modèle de carton correspondant à une dimension avec des marques de pliage prédéfinies. Pour pouvoir assembler un présentoir et y loger différents produits comme décrit ci-dessus, un très grand nombre de modèles de cartons différents est ainsi nécessaire. La configuration du présentoir doit être définie au préalable pour sélectionner les modèles de cales à placer dans le présentoir, puis ces différents modèles doivent être commandés au fabricant des plaques de carton. Dès lors, il devient délicat de modifier la configuration du présentoir sans commander d'autres modèles de cales. De plus, chaque modèle de carton n'est alors commandé qu'en quantité réduite, ce qui accroît son prix de revient.

Le fabricant des modèles de carton et l'assembleur du présentoir doivent stocker un grand nombre de modèles distincts afin de pouvoir réduire le délai de livraison à leurs clients. Un tel stockage occupe de la place et est financièrement coûteux, à la fois pour le fabricant des cales et pour la société chargée de l'assemblage des présentoirs. Par ailleurs, une même ligne de fabrication étant utilisée pour différents modèles de cartons, des réglages des machines doivent être effectués pour chaque série de cartons, ce qui réduit le temps productif de la ligne de fabrication.

Par ailleurs, les présentoirs sont généralement assemblés, remplis de produits et conditionnés avant d'être transportés sur le lieu de leur mise en place. Après avoir assemblé le présentoir, les objets à présenter sont disposés sur les étagères. Afin d'éviter le déplacement et le mélange des objets durant le transport, des cales en carton de différentes dimensions sont disposées entre les objets et l'étagère qui les surplombe. Les cales sont constituées de plaques de carton pliées. Différents modèles de cartons pour former ces cales sont disponibles, afin d'obtenir différentes largeurs, hauteurs et profondeurs de cales.

Les cales de transport font appel à un grand nombre de modèles de carton et impliquent donc également des problèmes de stockage et de coût de fabrication.

L'invention vise à résoudre un ou plusieurs de ces inconvénients. L'invention porte ainsi sur une cale destinée au calage d'objets dans un présentoir publicitaire, comprenant une plaque de carton présentant au moins deux lignes parallèles de pliage s'étendant entre deux de ses bords, les lignes de pliage étant formées par un affaiblissement de la section de la plaque et étant disposées de sorte que le pliage de la plaque selon ces lignes forme un volume, la plaque présentant en outre au moins deux lignes de prédécoupe parallèles s'étendant entre deux de ses bords, les lignes de prédécoupe étant adaptées pour permettre le pliage ou la découpe manuelle d'une partie de la plaque de façon à faire varier au moins une dimension du volume formé lors du pliage de la plaque selon les lignes de pliage.

Le nombre de lignes parallèles de pliage peut varier entre 2 et 6, il est de préférence de 2 ou de 4. Une ligne de pliage supplémentaire peut être prévue dans le cas où une languette de renfort est présente, celle-ci se situe en saillie par rapport à un bord de la plaque et peut être connectée à ce bord par l'intermédiaire d'une ligne de pliage. Cette ligne de pliage peut être parallèle aux autres lignes de pliage ou peut être parallèle aux lignes de prédécoupe.

Le nombre de lignes de prédécoupe parallèles peut varier entre 2 et 10, il est de préférence de 2, 4, 6, 8 ou 10.

Selon une variante, les lignes de pliage au nombre de deux délimitent une face médiane et deux faces latérales, et dans laquelle les lignes de prédécoupe sont parallèles aux lignes de pliage et ménagées dans les faces latérales.

Selon encore une variante, chaque face latérale est munie de plusieurs lignes de prédécoupe formant entre elles des bandes de même largeur.

Selon une autre variante, une partie des deux faces latérales se superpose lorsque la plaque est pliée selon deux lignes de pliage et selon deux lignes de prédécoupe de part et d'autre de la partie médiane.

Selon encore une autre variante, les lignes de pliage sont perpendiculaires aux lignes de prédécoupe.

Selon une variante, la plaque présente au moins trois desdites lignes de pliage disposées de sorte que le pliage de la plaque à angles droits selon ces lignes forme un parallélépipède rectangle.

Selon encore une variante, la plaque présente au moins quatre desdites lignes de pliage disposées de sorte que le pliage à angles droits selon ces lignes forme un parallélépipède rectangle et que deux faces de la plaque se superposent.

Selon une autre variante, la plaque présente au moins une languette en saillie depuis un bord de la première des deux faces et susceptible d'être pliée de sorte que la deuxième des deux faces soit maintenue entre la languette et la première des deux faces.

Selon encore une autre variante, les lignes de prédécoupe sont disposées de sorte que la découpe selon ces lignes de prédécoupe forme des bandes de même largeur.

L'invention porte également sur un présentoir publicitaire comprenant :
- une structure comprenant plusieurs éléments dont une étagère ;
- des objets agencés sur l'étagère ;
- au moins une cale telle que décrite ci-dessus, dont la plaque de carton est pliée selon les lignes de pliage de façon à former un volume, la cale étant intercalée entre les objets et un autre élément de la structure.

Selon une variante, la cale est intercalée entre les objets et une autre étagère les surplombant.

Selon encore une variante, la structure présente une paroi de fond sensiblement perpendiculaire à l'étagère, la cale étant intercalée entre les objets et la paroi de fond.

Selon une autre variante, l'étagère présente une butée orientée vers le haut, les objets étant intercalés entre la cale et la butée.

Selon encore une autre variante, une paroi latérale sensiblement perpendiculaire à l'étagère, une autre étagère surplombant les objets, un étai placé entre deux rangées d'objets et s'étendant jusqu'à l'autre étagère, dans lequel la cale est intercalée entre l'étai et la paroi latérale.

Selon une variante, plusieurs rangées d'objets de dimensions distinctes sont agencées sur l'étagère, une cale respective telle que décrite ci-dessus étant intercalée entre une rangée d'objets et un élément respectif de la structure.

Selon une autre variante, lesdits éléments de la structure sont formés de plaques de carton.

L'invention porte également sur un procédé de mise en place du présentoir publicitaire présentant une structure comprenant plusieurs éléments dont une étagère, comprenant les étapes suivantes :
- agencer des objets sur l'étagère ;
- plier la plaque d'une cale telle que décrite ci-dessus selon les lignes de pliage de façon à former un volume ;
- plier ou découper la plaque de la cale selon une de ses lignes de prédécoupe ;
- intercaler la cale entre les objets et un autre élément de la structure.

Selon une variante, l'autre élément de structure est une autre étagère surplombant les objets, et la cale intercalée est comprimée entre les objets et l'autre étagère.

Selon encore une variante, la structure comprend une paroi de fond sensiblement perpendiculaire à l'étagère, la cale étant intercalée entre les objets et la paroi de fond.

Selon une autre variante, la structure comprend une paroi latérale sensiblement perpendiculaire à l'étagère, une autre étagère surplombant les objets, et un étai s'étendant entre les deux étagères, le procédé comprenant les étapes suivantes :
- agencer deux rangées d'objets de part et d'autre de l'état ;
- plier ou découper la plaque de la cale selon une de ses lignes de prédécoupe, de sorte que le volume formé présente une dimension adéquate pour être intercalé entre l'étai et la paroi latérale ;
- intercaler la cale entre l'étai et la paroi latérale.

Selon encore une autre variante, le procédé comprend les étapes suivantes :
- agencer plusieurs rangées d'objets de dimensions distinctes sur l'étagère :

- en fonction d'écartements entre les rangées d'objet et un élément respectif de la structure, à partir de cales identiques planes, former plusieurs cales de volumes distincts par pliage de leur plaque au niveau des lignes de pliage et par pliage ou découpe de leur plaque au niveau des lignes de prédécoupe ;
- intercaler une cale entre une rangée d'objets respective et un élément respectif de la structure.

D'autres caractéristiques et avantages de l'invention ressortiront clairement de la description qui en est faite ci-après, à titre indicatif et nullement limitatif, en référence aux dessins annexés, dans lesquels :
- la figure 1 est une vue en perspective d'un exemple de présentoir de publicité sur lieu de vente ;
- la figure 2 est une vue de dessus d'un premier exemple de cale selon l'invention, avant sa transformation en un volume ;
- la figure 3 est une vue en perspective de la cale de la figure 2 transformée en volume et découpée à une taille adéquate ;
- la figure 4 est une vue de dessus d'une étagère dans laquelle des produits sont agencés au moyen de cales ;
- la figure 5 est une vue de dessus d'un deuxième exemple de cale selon l'invention, avant sa transformation en un volume ;
- la figure 6 est une vue en perspective d'une première variante de volume formé par la cale de la figure 5 ;
- les figures 7 et 8 sont respectivement des vues en perspective et de face d'une deuxième variante de volume formé par la cale de la figure 5 ;
- la figure 9 est une vue de face d'une partie d'un présentoir dans lequel des produits sont maintenus par des cales selon la figure 5.

L'invention propose de caler des objets dans un présentoir publicitaire au moyen d'une cale apte à former un volume selon certaines lignes de pliage. On peut faire varier au moins une dimension de ce volume par pliage ou découpage selon certaines lignes de prédécoupe.

L'invention permet ainsi d'adapter des cales de différentes dimensions aux objets et au présentoir, tout en utilisant une même référence de cale pour former ces volumes. Le fabricant de cales peut ainsi limiter les différentes séries de cales produites et limiter le nombre de références à stocker. Il peut ainsi diminuer le prix de fabrication de ces cales. Le monteur du présentoir peut limiter le nombre de références commandées, stocker un même modèle de cale pour former des volumes différents et ainsi bénéficier d'une remise sur de plus gros volumes de commande de cales. Le monteur peut également modifier l'agencement des présentoirs avec une grande rapidité, puisqu'il peut adapter le volume des cales à ses besoins.

Une cale selon l'invention comprend une plaque de carton présentant au moins deux lignes parallèles de pliage formées par un affaiblissement de la section de la plaque et disposées de sorte que le pliage de la plaque selon ces lignes forme un volume. Ces lignes de pliage s'étendent entre deux bords de la plaque. La plaque présente en outre au moins deux lignes de prédécoupe parallèles s'étendant entre deux de ses bords, les lignes de prédécoupe étant adaptées pour permettre le pliage ou la découpe manuelle d'une partie de la plaque de façon à faire varier au moins une dimension du volume formé.

La figure 2 représente un premier mode de réalisation de cale 6, avantageusement utilisé pour caler des objets par rapport à une paroi de fond ou à un étai d'un présentoir publicitaire. La cale 6 comprend une plaque de carton de forme sensiblement rectangulaire. La plaque présente des lignes de pliage 62 à 65 parallèles et s'étendant entre deux de ses bords. Les lignes de pliage 62 à 65 délimitent ainsi des bandes dans la plaque. La plaque présente par ailleurs des lignes de prédécoupe 61, en l'occurrence au nombre de quatre. Les lignes de prédécoupe 61 sont perpendiculaires aux lignes de pliage 62 à 65 et s'étendent entre deux bords de la plaque. La plaque présente une languette 67 de renfort en saillie par rapport à un bord de la plaque et connectée à ce bord par l'intermédiaire d'une ligne de pliage 66 parallèle aux lignes de prédécoupe 61.

Les lignes de pliage 62 à 65 délimitent des bandes. Lorsque la plaque est pliée à angle droit au niveau des lignes de pliage 62 à 65, la cale forme un parallélépipède rectangle, comme illustré à la figure 3. Quatre bandes consécutives et donc trois pliages à angle droit permettent de former un parallélépipède rectangle. La plaque présente une bande supplémentaire, de sorte que deux bandes de la plaque se superposent lorsqu'un parallélépipède rectangle est formé. Les bandes formées au-delà des lignes de pliage 62 et 65 en direction d'un bord respectif se superposent donc. Les bandes superposées peuvent être solidarisées par tout moyen approprié. Lorsque les bandes sont superposées, la languette 67 peut être repliée vers l'intérieur du parallélépipède afin de maintenir la bande opposée entre elle et la bande dont elle est solidaire. Un renfort du parallélépipède rectangle est ainsi obtenu.

Par ailleurs, en réalisant une découpe le long d'une ligne de prédécoupe 61, on obtient un parallélépipède rectangle raccourci. En réalisant de multiples lignes de prédécoupes 61 dans la plaque, on peut ainsi délimiter un parallélépipède rectangle d'une largeur appropriée. Avantageusement, les prédécoupes 61 sont disposées de façon à délimiter des bandes d'une même largeur, de sorte qu'un opérateur pourra aisément déterminer la largeur du parallélépipède obtenu suite à une découpe.

La figure 4 illustre une étagère 3 sur laquelle différentes rangées d'objets 51 à 53 de différentes dimensions ont été disposées. Les rangées d'objets 51 à 53 sont séparées par des étais 32 s'étendant entre l'étagère 3 et une étagère supérieure non illustrée. La rangée d'objets 51 est disposée entre un étai 32 et une paroi latérale 11 d'un présentoir, la paroi latérale 11 étant sensiblement perpendiculaire à l'étagère 3. La rangée d'objets 52 est disposée entre deux étais 32. La rangée d'objet 53 est disposée entre un étai 32 et une autre paroi latérale 11 du présentoir. Le présentoir présente par ailleurs une paroi de fond 12, sensiblement perpendiculaire à l'étagère 3 et aux parois latérales 11. L'étagère 3 présente par ailleurs une butée avant 31 inclinée vers le haut. La butée 31 permet d'éviter la chute d'objets par l'ouverture ménagée dans la face avant du présentoir. L'étagère 3, les parois latérales 11 et la paroi 12 forment des éléments de structure du présentoir et sont avantageusement formés à partir de plaques de carton.

Les rangées 51 à 53 comprennent chacune un nombre déterminé d'objets. L'arrière de chaque rangée est distante de la paroi de fond 12. Pour combler cette distance, des cales 6a à 6c sont intercalées entre une rangée d'objets respective et la paroi de fond 12. Cette distance étant différente pour les rangées 52 et 51 par exemple, deux cales 6b accolées sont utilisées pour la rangée 52 alors que seule une cale 6a est utilisée pour la rangée 51. Les cales 6a à 6c permettent ainsi de garantir une bonne présentation des objets et empêchent les objets de migrer vers la paroi de fond 12 où ils sont moins accessibles.

La largeur des rangées d'objets 51 à 53 étant différente, des cales de différentes largeurs ont été découpées au moyen de leur lignes de prédécoupe. Ainsi, seules deux bandes ont été conservées pour les cales 6a et 6c, alors que quatre bandes ont été conservées pour les cales 6b. Les cales 6a et 6c sont intercalées entre un étai 32 et une paroi latérale 11. Les cales 6b sont intercalées entre les étais 32.

On peut également envisager d'utiliser les cales 6 pour former des séparations entre des objets. La cale 6 illustrée à la figure 3 présente une hauteur, une largeur et une profondeur distinctes, de sorte que son pivotement permet de multiplier les possibilités de calage d'objets.

La figure 5 représente un premier mode de réalisation de cale 7, avantageusement utilisé pour caler des objets dans le présentoir avant son expédition. Les cales 7 sont alors destinées à limiter les mouvements des objets dans le présentoir durant son transport. La cale 7 est formée d'une plaque de carton sensiblement rectangulaire. La cale 7 présente deux lignes de pliage parallèles 77, délimitant une partie médiane 76 et deux faces latérales 72 et 73. Les lignes de pliage s'étendent entre deux bords opposés de la plaque de carton. Des lignes de prédécoupe 71 sont ménagées dans chacune des faces latérales 72, 73. Les lignes de prédécoupe 71 sont parallèles aux lignes de pliage 77 et s'étendent entre deux bords opposés de la plaque.

La figure 6 illustre un type de volume formé par une cale 7. Lorsque la plaque est pliée à angle droit au niveau des lignes de pliage 77, la cale 7 forme un U, ce qui lui permet d'occuper un certain volume à l'intérieur d'un présentoir. Les lignes de prédécoupe 71 forment entre elles des bandes de même largeur, de sorte qu'un opérateur peut aisément adapter le volume occupé par la cale 7 en réalisant des découpes appropriées dans les bandes 72 et 73.

La figure 9 illustre une telle cale 7 mise en place à l'intérieur d'un présentoir 1. Des rangées d'objets 51 et 52 sont agencées sur une étagère 3, délimitée par une butée 31 orientée vers le haut au niveau de sa partie avant. L'étagère 3 et les rangées d'objets 51 et 52 sont surplombées par une autre étagère 2 présentant une butée avant 21. Les rangées d'objets 51 et 52 ayant des hauteurs distinctes, des cales 7a et 7b de hauteurs distinctes ont été formées par différentes découpes le long des lignes de prédécoupe 71. La partie médiane 76 des cales 7a et 7b est en contact respectivement avec le sommet des rangées 51 et 52. Les faces latérales 72 et 73 s'étendent entre le sommet des objets et l'étagère supérieure 2. Afin d'éliminer un jeu entre les faces latérales 72 et 73 et l'étagère 2, les faces latérales 72 et 73 sont avantageusement découpées à une dimension telle qu'elles sont comprimées entre le sommet des objets et l'étagère 2. Les rangées d'objet sont ainsi maintenues sur l'étagère 3 durant le transport du présentoir. Les rangées d'objet 51 et 52 sont ainsi calées entre les étagères 2 et 3. Des cales 7 peuvent également être disposées entre les objets et d'autres éléments structurels du présentoir tels que les parois latérales 11 ou la paroi de fond 12. Les cales 7 seront retirées lors de la mise en place du présentoir dans la surface de vente.

Les figures 7 et 8 illustrent un autre type de volume formé avec une cale 7. Dans ce cas, l'opérateur réalise un pliage à angle droit le long d'une ligne de prédécoupe dans chaque face latérale. Les faces latérales 72 et 73 présentent alors des parties 74 et 75 qui se superposent, de sorte que la cale 7 forme alors un parallélépipède rectangle. Les tirets transversaux à la figure 8 illustrent les lignes de prédécoupe.

Les lignes de prédécoupes peuvent être formées par poinçonnage, crevage, grignotage ou tout autre procédé approprié, de façon connue en soi. Les lignes de pliage peuvent être formées par rainurage, ou être structurellement identiques aux lignes de prédécoupe. Les lignes de pliage ou les lignes de prédécoupes seront réalisées par affaiblissement de la section de la plaque, ce qui permet de localiser les contraintes lors d'un pliage ou d'une découpe au niveau de la ligne. Des pliages ou des découpes erronés sont ainsi évités.

Différents types de cartons peuvent être utilisés en fonction des besoins, en particulier du carton plein ou du carton ondulé.

## Revendications

1. Cale (6,7) destinée au calage d'objets dans un présentoir publicitaire, comprenant une plaque de carton présentant au moins deux lignes parallèles de pliage (64, 65, 77) s'étendant entre deux de ses bords, les lignes de pliage étant formées par un affaiblissement de la section de la plaque et étant disposées de sorte que le pliage de la plaque selon ces lignes forme un volume, **caractérisée en ce** la plaque présente en outre au moins deux lignes de prédécoupe parallèles (61, 71) s'étendant entre deux de ses bords, les lignes de prédécoupe (61, 71) étant adaptées pour permettre le pliage ou la découpe manuelle d'une partie de la plaque de façon à faire varier au moins une dimension du volume formé lors du pliage de la plaque selon les lignes de pliage.

2. Cale selon la revendication 1, dans laquelle les lignes de pliage (77) au nombre de deux délimitent une face médiane (76) et deux faces latérales (72, 73), et dans laquelle les lignes de prédécoupe (71) sont parallèles aux lignes de pliage et ménagées dans les faces latérales (72, 73).

3. Cale selon la revendication 2, dans laquelle chaque face latérale est munie de plusieurs lignes de prédécoupe (71) formant entre elles des bandes de même largeur.

4. Cale selon la revendication 2 ou 3, dans laquelle une partie (74, 75) des deux faces latérales (72, 73) se superpose lorsque la plaque est pliée selon les lignes de pliage (77) et selon deux lignes de prédécoupe (71) de part et d'autre de la partie médiane (76).

5. Cale selon la revendication 1, dans laquelle les lignes de pliage (62, 63, 64, 65) sont perpendiculaires aux lignes de prédécoupe (61).

6. Cale selon la revendication 5, dans laquelle la plaque présente au moins trois desdites lignes de pliage (63, 64, 65) disposées de sorte que le pliage de la plaque à angles droits selon ces lignes forme un parallélépipède rectangle.

7. Cale selon la revendication 6, dans laquelle la plaque présente au moins quatre desdites lignes de pliage (62, 63, 64, 65) disposées de sorte que le pliage à angles droits selon ces lignes forme un parallélépipède rectangle et que deux faces de la plaque se superposent.

8. Cale selon la revendication 7, dans laquelle la plaque présente au moins une languette (67) en saillie depuis un bord de la première des deux faces et susceptible d'être pliée de sorte que la deuxième des deux faces soit maintenue entre la languette et la première des deux faces.

9. Cale selon l'une quelconque des revendications 5 à 8, dans laquelle les lignes de prédécoupe (61) sont disposées de sorte que la découpe selon ces lignes de prédécoupe forme des bandes de même largeur.

10. Présentoir publicitaire (1) comprenant :
- une structure comprenant plusieurs éléments dont une étagère (3) ;
- des objets (51, 52, 53) agencés sur l'étagère (3) ;
- au moins une cale (6a, 6b, 6c, 7a, 7b) selon l'une quelconque des revendications précédentes, dont la plaque de carton est pliée selon les lignes de pliage de façon à former un volume, la cale étant intercalée entre les objets et un autre élément de la structure (12, 32).

11. Présentoir publicitaire selon la revendication 10, dans lequel la cale (7a, 7b) est intercalée entre les objets (51, 52) et une autre étagère (2) les surplombant.

12. Présentoir publicitaire selon la revendication 10, dans lequel la structure présente une paroi de fond (12) sensiblement perpendiculaire à l'étagère (3), la cale (6a, 6b, 6c) étant intercalée entre les objets (51, 52, 53) et la paroi de fond.

13. Présentoir publicitaire selon la revendication 12, dans lequel l'étagère (3) présente une butée (31) orientée vers le haut, les objets étant intercalés entre la cale (6a, 6b, 6c) et la butée (31).

14. Présentoir publicitaire selon la revendication 12 ou 13, comprenant une paroi latérale (11) sensiblement perpendiculaire à l'étagère (3), une autre étagère (2) surplombant les objets (51, 52), un étai (32) placé entre deux rangées d'objets et s'étendant jusqu'à l'autre étagère (2), dans lequel la cale est intercalée entre l'étai (32) et la paroi latérale (11).

15. Présentoir publicitaire (1) selon l'une quelconque des revendications 10 à 14, dans lequel plusieurs rangées d'objets de dimensions distinctes sont agencées sur l'étagère, une cale respective (6a, 6b, 6c, 7a, 7b) selon l'une quelconque des revendications 1 à 9 étant intercalée entre une rangée d'objets et un élément respectif de la structure.

16. Présentoir publicitaire selon l'une quelconque des revendications 10 à 15, dans lequel lesdits éléments de la structure sont formés de plaques de carton.

17. Procédé de mise en place d'objets dans un présentoir publicitaire présentant une structure comprenant plusieurs éléments dont une étagère, comprenant les étapes suivantes :
- agencer des objets (51, 52) sur l'étagère (3) ;
- plier la plaque d'une cale selon l'une quelconque des revendications 1 à 9 selon les lignes de pliage de façon à former un volume ;
- plier ou découper la plaque de la cale selon une de ses lignes de prédécoupe ;
- intercaler la cale entre les objets et un autre élément de la structure.

18. Procédé selon la revendication 17, dans lequel l'autre élément de structure est une autre étagère (2) surplombant les objets (51, 52), et dans lequel la cale intercalée est comprimée entre les objets et l'autre étagère.

19. Procédé selon la revendication 17, dans lequel la structure comprend une paroi de fond (12) sensiblement perpendiculaire à l'étagère (3), la cale étant intercalée entre les objets et la paroi de fond.

20. Procédé selon l'une quelconque des revendications 17 à 19, dans lequel la structure comprend une paroi latérale (11) sensiblement perpendiculaire à l'étagère (3), une autre étagère (2) surplombant les objets (51, 52, 53), et un étai (32) s'étendant entre les deux étagères (2, 3), le procédé comprenant les étapes suivantes :
- agencer deux rangées d'objets de part et d'autre de l'étai ;
- plier ou découper la plaque de la cale selon une de ses lignes de prédécoupe, de sorte que le volume formé présente une dimension adéquate pour être intercalé entre l'étai et la paroi latérale ;
- intercaler la cale entre l'étai et la paroi latérale.

21. Procédé selon l'une quelconque des revendications 17 à 20, comprenant les étapes suivantes :
- agencer plusieurs rangées d'objets de dimensions distinctes sur l'étagère ;
- en fonction d'écartements entre les rangées d'objet et un élément respectif de la structure, à partir de cales identiques planes, former plusieurs cales de volumes distincts par pliage de leur plaque au niveau des lignes de pliage et par pliage ou découpe de leur plaque au niveau des lignes de prédécoupe ;
- intercaler une cale entre une rangée d'objets respective et un élément respectif de la structure.
